# EUROPÄISCHE PATENTSCHRIFT

(11) **EP 2 364 612 B1**
(45) Veröffentlichungstag und Bekanntmachung des Hinweises auf die Patenterteilung: **28.08.2013**
(21) Anmeldenummer: 11001645.8
(22) Anmeldetag: 01.03.2011
(51) Int. Cl.: A46B 9/02, A45D 40/26

(54) **Vorrichtung zum Auftragen eines flüssigen, pastosen oder pulverförmigen Produkts**
Device for applying a liquid, paste or powder product
Dispositif d'application d'un produit liquide, pâteux ou sous forme de poudre

(30) Priorität: 10.03.2010 DE 102010010956
(43) Veröffentlichungstag der Anmeldung: 14.09.2011
(73) Patentinhaber: RUSI Cosmetic GmbH & Co. KG, 91572 Bechhofen (DE)
(72) Erfinder: Sindel, Klaus, 91572 Bechhofen (DE)
(74) Vertreter: Hafner, Dieter

(56) Entgegenhaltungen:
- EP-A1- 0 875 169
- WO-A2-2010/135052
- US-A1- 2007 020 027

## Beschreibung

Die Erfindung betrifft eine Vorrichtung zum Auftragen eines flüssigen, pastosen oder pulverförmigen Produkts, insbesondere einen Applikator zum Auftragen einer kosmetischen Substanz, insbesondere einer Mascara-Substanz, mit einem Auftragebereich, der am freien Ende einer Handhabe angeordnet ist, wobei der Auftragebereich ein Grundkörper und eine Mehrzahl davon abstehende stachel- oder borstenartige Auftrageelemente aufweist.

Derartige Applikatoren sind aus dem Handel bekannt. Beispielsweise werden die borstenartigen Auftrageelemente zwischen zwei nach Art einer Helix verdrillten Drahtabschnitten fixiert.

Aus WO2010/135052 A2, die am 25.11.2010 veröffentlicht werden ist, geht ein Applikator zum Auftragen einer kosmetischen Substanz hervor, der einen Auftragebereich mit einem Grundkörper und einer Mehrzahl davon abstehende Auftrageelemente aufweist. Der Grundkörper ist an seiner Außenfläche keulenartig ausgebildet. Weiterhin weist der Grundkörper eine Ausnehmung auf, die in den Seitenbereichen angeordnet ist. Die abstehenden Auftrageelemente weisen eine längliche symmetrische Grundform auf.

Der Erfindung liegt die Aufgabe zugrunde, eine Vorrichtung zum Auftragen eines flüssigen, pastosen oder pulverförmigen Produktes mit den Merkmalen des Oberbegriffs des Anspruches 1 derart weiterzubilden, dass die Vorrichtung sowohl eine ausreichende und gleichmäßige Applikation des flüssigen, pastosen oder pulverförmigen Produkts erlaubt und gleichzeitig eine definierte Flexibilität, sowohl der einzelnen abstehenden stachel- oder borstenartigen Auftrageelemente, als auch des Auftragebereiches insgesamt gewährleistet. Ferner ist es Aufgabe der Erfindung, die Vorrichtung derart auszubilden, dass diese in ihren Einzelteilen gut zu fertigen ist und eine einfache Montage ermöglicht.

Diese Aufgabe wird durch die Merkmale des Anspruches 1 gelöst. Vorteilhafte Weiterbildungen der Erfindung ergeben sich aus den abhängigen Ansprüchen 2 bis 10.

Gemäβ der Erfindung ist der Grundkörper an seiner Außenfläche abschnittsweise keulenartig ausgebildet derart, dass er sich von seinem der Handhabe zugewandten Befestigungsende zu seinem Freiende hin verdickt und an seinem Freiende eine einer Kugeloberfläche wenigstens angenäherte Kuppelform aufweist, und der Grundkörper ist mit wenigstens einer Ausnehmung versehen, die in den Seitenbereichen des keulenartigen Auftragebereiches angeordnet ist. Die Kombination der zumindest abschnittsweise keulenartigen Außenfläche des Grundkörpers mit wenigstens einer Ausnehmung in den Seitenbereichen des keulenartigen Auftragebereiches ermöglicht eine Grundflexibilität des Auftragebereiches. Durch die keulenartige Grundkörperform des Auftragebereichs und einer ebenfalls keulenartigen, im gewissen Sinne korrespondierenden Ausnehmung im Auftragebereich wird ein balliges, relativ großvolumiges Auftrageelement mit einer hohen Aufnahmekapazität für ein aufzutragendes Medium geschaffen.

Der Kern der Erfindung ist darin zu sehen, dass die Auftrageelemente mit einem schuh- oder L-förmigen Übergangsbereich in die Oberfläche des Auftragebereiches übergehen. Damit ist ein Versteifungsbereich am Anschtussende der Auftrageelemente zum Grundkörper gemeint, der die Flexibilität des Auftrageelementes beeinflusst. Insbesondere in der Wechselwirkung des durch seine Grundkonturform (keutenartig mit Ausnehmung) ausgebildeten Grundkörpers und der Flexibilität der über Versteifungsbereiche in ihrer eigenen Flexibilität beeinflussten Auftrageelemente wird eine exakte und definiert bestimmbare Flexibilität einzelner Bereiche der Auftrageelemente und des Grundkörpers erreicht. Insbesondere durch eine lediglich einseitige Orientierung der Versteifungsbereiche kann ein richtungsabhängiger Flexibilitätsunterschied erreicht werden, so dass die Beaufschlagung der Auftrageelemente von einer ersten Richtung eine erste Kraft zum Auslenken der Auftrageelemente um einen Winkel α erfordert und in einer zweiten Richtung ein anderer Kraftbetrag zur Auslenkung des Auftrageelementes wieder um den Winkel α erforderlich ist.

In einer vorteilhaften Ausführungsform ist die Ausnehmung als Durchgangsausnehmung ausgebildet. Insbesondere das Vorsehen einer durchgehenden Ausnehmung ermöglicht es, dass während eines Applikationsschrittes mehr Volumen eines flüssigen, pastosen oder pulverförmigen Produkts an dem Auftragebereich aufgenommen werden kann, da sich das Produkt zumindest teilweise in der Ausnehmung sammelt. Darüber hinaus ist eine definierte Flexibilität des Auftragebereiches durch das Vorsehen durchgehender Ausnehmungen einfacher zu bestimmen und einfacher zu fertigen.

Vorzugsweise ist zumindest der die Ausnehmung umgebende Wandungsbereich des Auftragebereiches elastisch einfederbar ausgebildet. Dies kann durch entsprechende Materialwahl und/oder entsprechende Dimensionierung der Ausnehmung bzw. Reduzierung der Wandungsbereichsstärke eingestellt werden.

Ferner ist es vorteilhaft, wenn die der Ausnehmung zugewandte Innenwandung des Grundkörpers abschnittsweise eben ausgebildet ist. Beispielsweise ist die Ausnehmung eine geradlinig, radial den keulenartigen Grundkörper durchsetzende Durchgangsausnehmung. Darüber hinaus kann es ebenso vorteilhaft sein, den keulenartigen Grundkörper mit drei oder mehr radial zu seinen Querschnitt laufenden geradlinigen Ausnehmungen zu versehen, die dann quasi im Querschnitt sternförmig von außen in das Zentrum des Querschnitts treffen. Beispielsweise sind die radial eindringenden Ausnehmungen äquidistant zum Zentrum des Querschnitts des Applikators (beispielsweise mit einem Versatz von 120° bei drei Ausnehmungen) angeordnet. Die zumindest abschnittsweise eben ausgebildete Innenwandung des Grundkörpers ermöglicht eine einfache Fertigung der Durchgangsausnehmung.

Die keulenartig ausgebildete Außenfläche des Grundkörpers kann konvex oder nach außen gewölbt ausgebildet sein.
In einer bevorzugten Ausführungsform sind die Auftrageelemente im Wesentlichen rechtwinklig von der gewölbten Außenfläche abstehend angeordnet. Wenn beispielsweise die Länge der Auftrageelemente gleich ist, ist die Konturform der freien Spitzen der Auftrageelemente ebenso zumindest abschnittsweise keulenartig ausgebildet. Hierbei können die Auftrageelemente zumindest bereichsweise im Wesentlichen rechtwinklig an der gewölbten Außenfläche als auch vollständig über den Auftragsbereich der gewölbten Außenfläche angeordnet sein.

Die Auftrageelemente haben vorzugsweise eine Abstehlänge gemessen, von deren Ansatzpunkt an der Außenfläche des Auftrageelementes von 1 - 4 mm. Auch kann es vorteilhaft sein, wenn die Abstehlänge der Auftrageelemente über vordefinierte Bereiche des Applikators unterschiedliche Abstehlängen umfasst. So können beispielsweise Auftrageelemente an dem im Endmontagezustand freien Ende des Applikators länger als die Auftrageelemente der Mantelfläche der keulenartigen Grundform sein.

Darüber hinaus ist es vorteilhaft, wenn die Auftrageelemente im Wesentlichen gleichmäßig beabstandet auf dem sie tragenden Auftragebereich des Grundkörpers angeordnet sind. Auch kann die gleichmäßige Beabstandung der Auftrageelemente über verschiedene Abschnitte des Grundkörpers entsprechend unterschiedlich ausgebildet sein. Die Auftrageelemente sind vorteilhafterweise einstückig mit der Wandung des Grundkörpers ausgebildet.

Vorzugsweise sind die beiden gegenüberliegenden Längsenden der Durchgangsausnehmung gerundet und damit nicht scharfkantig ausgebildet. Damit bilden diese die Geometrie ähnlich eines Sattels.

Die Wandungen, welche die Auftrageelemente tragen, sind im Wesentlichen sichel- oder halbmondartig im Querschnitt ausgebildet.

Der Grundkörper ist vorzugsweise wenigstens in zwei Bereiche unterteilt, nämlich einmal in einen Auftragebereich und an seinem anderen Ende mit einem Anschlussbereich, wobei der Anschlussbereich zur Befestigung des Grundkörpers an einer Handhabe vorgesehen ist. Hierbei kann der Anschlussbereich kraft-, stoff- und/oder formschlüssig mit einer Handhabe verbunden werden. Vorzugsweise wird die Fixierung formschlüssig, beispielsweise über eine Schnapp-Rastverbindung realisiert. Hierzu kann am Anschlussbereich eine Ausnehmung und/oder Hervorhebung, wie beispielsweise eine umlaufende Rastnut vorgesehen sein. Grundsätzlich ist es vorteilhaft, wenn die Hervorhebung und/oder Ausnehmung nicht komplett rotationssymmetrisch zur Längsachse des Grundkörpers ausgebildet ist, beispielsweise weist die Rastnut einen Zapfen auf, der in eine entsprechende Ausnehmung an der Handhabe eingreift. Dadurch wird eine Verdrehsicherung des Grundkörpers relativ zur Handhabe ermöglicht. Selbstverständlich kann die Verdrehsicherung auch durch eine kraft- oder stoffschlüssige Verbindung (Klemmen bzw. Kleben) realisiert werden.

Der Auftragebereich, der Anschlussbereich und die Auftrageelemente sind in der bevorzugten Ausführungsform einstückig aus einem Kunststoffspritzteil geformt. Dies reduziert den Montageaufwand zur Herstellung der erfindungsgemäßen Auftragsvorrichtung.

Ferner ist es vorteilhaft, wenn die L-Schenkel bzw. die Versteifungsbereiche der Auftrageelemente zumindest bereichsweise im Wesentlichen parallel zueinander liegend angeordnet sind. Dies kann vorzugsweise im Mantelbereich des keulenartigen Grundkörpers vorliegen.

Darüber hinaus kann es vorgesehen sein, die Versteifungsbereiche der Auftrageelemente zu dem Kuppelbereich des Auftragebereichs hinweisend auszurichten. Damit wird beim Beaufschlagen der Auftrageelemente in Richtung der Handhabe eine geringere Kraft zur Auslenkung den Winkel α benötigt, als wenn die Kraft eine Bewegungskomponente vom Handhabungsbereich wegweisend aufweist.

Anders ausgedrückt ist die Biegesteifigkeit der Auftrageelemente in Richtung der Handhabe geringer als in Richtung des Kuppelbereiches.

Die Erfindung ist anhand von Ausführungsbeispielen in den Zeichnungsfiguren näher erläutert. Diese zeigen
- Fig. 1: eine Seitenansicht eines Applikators;
- Fig. 2: eine Schnittdarstellung gemäß Schnittlinie II in Fig. 1.

Der in den Zeichnungsfiguren im Detail dargestellte Applikator 1 umfasst einen Auftragebereich 2, der am freien Ende 3 einer in Zeichnungsfigur 1 lediglich schematisch dargestellten Handhabe angebracht ist. Der Auftragebereich 2 weist einen Grundkörper und eine Mehrzahl davon abstehende stachel- oder borstenartige Auftrageelemente auf.

Der Grundkörper ist an seiner Außenfläche abschnittsweise keulenartig ausgebildet derart, dass er sich von seinem der Handhabe zugewandten Befestigungsende 8 zu seinem Freiende 9 hin verdickt und an seinem Freiende 9 eine einer Kugelfläche wenigstens angenäherte Kuppelform aufweist sowie mit wenigstens einer Ausnehmung 10 versehen ist, die in den Seitenbereichen 11 des Auftragebereiches 2 angeordnet ist.

Die Ausnehmung 10 ist als Durchgangsausnehmung ausgebildet, d.h. sie durchsetzt den Grundkörper von einem Seitenbereich 11 zu dem anderen Seitenbereich 11, was insbesondere in der Schnittdarstellung gemäß Fig. 2 deutlich zu sehen ist.

Der die Ausnehmung 10 umgebende Wandungsbereich des Auftrageelementes, der beim Ausführungsbeispiel einen halbmondartigen Querschnitt hat, ist elastisch einfederbar ausgebildet. Die der Ausnehmung 10 zugewandte Innenwandung des Grundkörpers ist zumindest abschnittsweise eben ausgebildet. Die die Auftrageelemente tragende Außenfläche des Grundkörpers ist konvex oder zumindest nach außen gewölbt ausgebildet, die Auftrageelemente stehen im Wesentlichen rechtwinklig von der Außenfläche ab. Die Auftrageelemente haben eine Abstehlänge von etwa 1 - 4 mm und sind im Wesentlichen gleichmäßig beabstandet auf dem sie tragenden Bereich des Grundkörpers angeordnet. Sie gehen einstückig in die Wandungsbereiche über.

Die Form der Ausnehmung 10 folgt - wird sie von der Seite gemäß der Darstellung in Fig. 1 betrachtet - im Wesentlichen der äußeren keulenartigen Kontur des Grundkörpers. Die beiden sich gegenüberliegenden Längsenden 20, 20' der Ausnehmung 10 sind gerundet, die Wandungsbereiche haben einen halbmondartigen Querschnitt.

Der Grundkörper setzt sich unterhalb des Auftragebereiches 2 in einem Anschlussbereich zur Befestigung der Handhaben fort. Der Anschlussbereich ist am freien Ende 3 der Handhabe mit einer Schnapp-Rast-Verbindung 26 befestigt, die in Zeichnungsfigur 1 angedeutet ist. Dazu ist Anschlussbereich eine umlaufende Rastnut vorgesehen.

Der Auftragebereich 2, der Anschlussbereich und die Auftrageelemente sind einstückig aus einem Kunststoffspritzteil geformt. Die Auftrageelemente gehen mit einem schuhoder L-förmigen Übergangsbereich 30 in die Außenfläche des Auftragebereiches über. Dabei liegen die auf der Außenfläche des Auftragebereiches befestigten L-Schenkel 31 der Auftrageelemente - ausgenommen die im Kuppelendbereich des Auftragebereiches im Wesentlichen parallel zueinander - die freien Enden der L-Schenkel 31 weisen zum Kuppelbereich des Auftragebereiches 2 hin. Eine derartige Anordnung ergibt, dass die Biegesteifheit der Auftrageelemente in Richtung der Handhabe geringer ist als in Richtung des Kuppelbereiches.

## Patentansprüche

1. Vorrichtung zum Auftragen eines flüssigen, pastosen oder pulverförmigen Produkts, insbesondere Applikator (1) zum Auftragen einer kosmetischen Substanz, insbesondere einer Mascara-Substanz, mit einem Auftragebereich (2), der am freien Ende (3) einer Handhabe angeordnet ist, wobei der Auftragebereich (2) ein Grundkörper und eine Mehrzahl davon abstehende stachel- oder borstenartige Auftrageelemente aufweist, wobei der Grundkörper an seiner Außenfläche abschnittsweise keulenartig ausgebildet ist derart, dass er sich von seinem der Handhabe zugewandten Befestigungsende (8) zu seinem Freiende (9) hin verdickt und an seinem Freiende (9) eine einer Kugeloberfläche wenigstens angenäherte Kuppelform aufweist, sowie mit wenigstens einer Ausnehmung (10) versehen ist, die in den Seitenbereichen (11) des keulenartig ausgebildeten Grunfkörpers angeordnet ist,
**dadurch gekennzeichnet, dass**
die Auftrageelemente mit einem schuh- oder L-förmigen Übergangsbereich (30) in die Außenfläche des Grundkörpers übergehen.

2. Vorrichtung nach Anspruch 1,
**dadurch gekennzeichnet, dass**
die Ausnehmung (10) eine Durchgangsausnehmung ist.

3. Vorrichtung nach Anspruch 1 oder 2,
**dadurch gekennzeichnet, dass**
der die Ausnehmung (10) umgebende Wandungsbereich des Grundkörpers elastisch einfederbar ausgebildet ist.

4. Vorrichtung nach einem der Ansprüche 1 - 3,
**dadurch gekennzeichnet, dass**
die der Ausnehmung (10) zugewandte Innenwandung des Grundkörpers abschnittsweise eben ausgebildet ist.

5. Vorrichtung nach einem der vorhergehenden Ansprüche,
**dadurch gekennzeichnet, dass**
die die Auftrageelemente tragende Außenfläche des Grundkörpers konvex oder nach außen gewölbt ausgebildet ist.

6. Vorrichtung nach einem der vorhergehenden Ansprüche,
**dadurch gekennzeichnet, dass**
die Auftrageelemente zumindest bereichsweise im Wesentlichen rechtwinklig von der gewölbten Außenfläche abstehen.

7. Vorrichtung nach einem der vorhergehenden Ansprüche,
**dadurch gekennzeichnet, dass**
die Form der Ausnehmung (10) im Wesentlichen der äußeren keulenartigen Kontur des Grundkörpers folgt.

8. Vorrichtung nach einem der vorhergehenden Ansprüche,
**dadurch gekennzeichnet, dass**
die auf der Außenfläche des Auftragebereiches (2) befestigten L-Schenkel (31) der Auftrageelemente - ausgenommen die im Bereich des Freiendes (9) des Auftragebereiches (2) - im Wesentlichen parallel zueinander liegend angeordnet sind.

9. Vorrichtung nach einem der vorhergehenden Ansprüche,
**dadurch gekennzeichnet, dass**
die freien Enden der L-Schenkel (31) zum Freiende (9) des Auftragebereiches (2) hinweisen.

10. Vorrichtung nach einem der vorhergehenden Ansprüche,
**dadurch gekennzeichnet, dass**
die Biegesteifheit der Auftrageelemente in Richtung der Handhabe (4) geringer ist als in Richtung des Freiendes (9).

## Claims

1. Device for applying a liquid, pasty or pulverulent product, in particular applicator (1) for applying a cosmetic substance, in particular a mascara substance, having an application region (2) which is arranged at the free end (3) of a handle, wherein the application region (2) has a main body and a plurality of spike- or bristle-like applicator elements projecting therefrom, wherein the main body is formed sectionally in the manner of a club on its outer surface, such that it thickens from its fastening end (8), facing the handle, towards its free end (9) and has a domed shape at least approximating a spherical surface at its free end (9), and is also provided with at least one cutout (10) which is arranged in the side regions (11) of the main body that is formed in the manner of a club, **characterized in that** the applicator elements merge into the outer surface of the main body by way of a shoe-like or L-shaped transition region (30).

2. Device according to Claim 1, **characterized in that** the cutout (10) is a through-passage cutout.

3. Device according to Claim 1 or 2, **characterized in that** the wall region, surrounding the cutout (10), of the main body is formed in an elastically deflectable manner.

4. Device according to one of Claims 1-3, **characterized in that** the inner wall, facing the cutout (10), of the main body is formed in a sectionally planar manner.

5. Device according to one of the preceding claims, **characterized in that** the outer surface, carrying the applicator elements, of the main body is formed in a convex or outwardly curved manner.

6. Device according to one of the preceding claims, **characterized in that** the applicator elements project substantially at right angles, at least regionally, from the curved outer surface.

7. Device according to one of the preceding claims, **characterized in that** the shape of the cutout (10) follows substantially the outer club-like contour of the main body.

8. Device according to one of the preceding claims, **characterized in that** the L-shaped limbs (31), fastened to the outer surface of the application region (2), of the applicator elements - apart from those in the region of the free end (9) of the application region (2) - are arranged in a manner lying substantially parallel to one another.

9. Device according to one of the preceding claims, **characterized in that** the free ends of the L-shaped limbs (31) are directed towards the free end (9) of the application region (2).

10. Device according to one of the preceding claims, **characterized in that** the flexural rigidity of the applicator elements is lower in the direction of the handle (4) than in the direction of the free end (9).

## Revendications

1. Dispositif d'application d'un produit liquide, pâteux ou pulvérulent, en particulier applicateur (1) pour appliquer une substance cosmétique, en particulier une substance de mascara, avec une zone d'application (2), qui est disposée à l'extrémité libre (3) d'un manche, dans lequel la zone d'application (2) présente un corps de base et une multiplicité d'éléments d'application en forme de barbes ou de poils, dans lequel le corps de base est réalisé localement avec une surface extérieure en forme de lobe, de telle manière qu'il s'épaississe depuis son extrémité de fixation (8) tournée vers le manche jusqu'à son extrémité libre (9) et qu'il présente à son extrémité libre (9) une forme en coupole au moins s'approchant d'une surface sphérique, et est muni d'au moins un évidement (10) qui est disposé dans les zones latérales (11) du corps de base réalisé en forme de lobe, **caractérisé en ce que** les éléments d'application se prolongent dans la surface extérieure du corps de base par une zone de transition 30 en forme de soulier ou en forme de L.

2. Dispositif selon la revendication 1, **caractérisé en ce que** l'évidement (10) est un évidement traversant.

3. Dispositif selon la revendication 1 ou 2, **caractérisé en ce que** la zone de paroi du corps de base entourant l'évidement (10) est réalisée de façon élastiquement compressible.

4. Dispositif selon l'une quelconque des revendications 1 à 3, **caractérisé en ce que** la paroi intérieure du corps de base tournée vers l'évidement (10) est réalisée localement sous forme plane.

5. Dispositif selon l'une quelconque des revendications précédentes, **caractérisé en ce que** la surface extérieure du corps de base portant les éléments d'application est réalisée sous forme convexe ou cintrée vers l'extérieur.

6. Dispositif selon l'une quelconque des revendications précédentes, **caractérisé en ce que** les éléments d'application sont, au moins localement, saillants essentiellement perpendiculairement sur la surface extérieure cintrée.

7. Dispositif selon l'une quelconque des revendications précédentes, **caractérisé en ce que** la forme de l'évidement (10) suit essentiellement le contour extérieur en forme de lobe du corps de base.

8. Dispositif selon l'une quelconque des revendications précédentes, **caractérisé en ce que** lés branches de L (31) des éléments d'application fixées sur la surface extérieure de la zone d'application (2) - excepté celles fixées dans la zone de l'extrémité libre (9) de la zone d'application (2) - sont disposées de façon essentiellement parallèle les unes aux autres.

9. Dispositif selon l'une quelconque des revendications précédentes, **caractérisé en ce que** les extrémités libres des branches de L (31) sont dirigées vers l'extrémité libre (9) de la zone d'application (2).

10. Dispositif selon l'une quelconque des revendications précédentes, **caractérisé en ce que** la rigidité de flexion des éléments d'application est plus faible en direction du manche qu'en direction de l'extrémité libre (9).
